# DEMANDE DE BREVET EUROPEEN

(11) **EP 0 033 268 A1**
(43) Date de publication de la demande: **05.08.1981**
(21) Numéro de dépôt: 81400083.2
(22) Date de dépôt: 21.01.1981
(51) Int. Cl.: A47G 7/04, A47H 27/00

(54) **Assemblage des éléments constitutifs d'un porte-jardinière**

(30) Priorité: 29.01.1980 FR 8002051
(71) Demandeur: Plantegenest, Yves Marie Jean, F-14400 Bayeux (FR)
(72) Inventeur: Plantegenest, Yves Marie Jean, F-14400 Bayeux (FR)

(57) **Abrégé**

Dispositif concernant l'assemblage d'un Porte-Jardiniére dont les éléments essentiels sont constitués par un ou plusieurs crochets et par une ou plusieurs barres d'appui (en A, B et C de la Fig. 1). Le dispositif comporte une ou plusieurs piéces d'assemblage (fonction du nombre de crochets) du type de celle représentée en Fig. 2, où la barre d'appui est enfilée en E et le crochet emboîté en D. L'application de ce système est schématisé par les Fig. 3 et 4, ces Fig. matérialisant l'idée qui préside à l'invention, à savoir: l'assemblage, par le moyen d'une double articulation, des pièces constitutives de la monture, permettant, hors service, la présentation de celle-ci à plat, en même temps qu'elle permet, en service, de régler l'écartement entre les crochets.

L'invention peut être utilisée pour porter ou présenter tout autre objet qu'une jardinière.

## Description

La conception des porte-jardiniéres connus sur le marché varie d'un fabricant à l'autre. Ces porte-jardiniéres Sont le plus souvent fabriqués en fil de fer. Leurs éléments constitutifs sont soudés, d'où il résulte un encombrement notable, préjudiciable aux emballages, aux expéditions, au stockage. Certains modéles existent sous la forme de crochets plus ou moins complexes.

La présente invention a pour objet l'assemblage d'un porte-jardiniére à partir de ses éléments constitutifs: crochets et barre d'appui. Indépendants les uns des autres ces éléments sont réunis par des pièces d'assemblage permettant le repliement des crochets le long de la barre d'appui. Le porte-jardiniére peut de la sorte, hors service, se présenter à plat, et donc minimiser son encombrement. Le système permet en outre de régler à volonté l'écart entre les crochets.

Par barre d'appui il faut entendre la, ou les, traverses horizontales qui prennent appui sur les barreaux des balcons ou sur tout autre support. Par crochet il faut entendre l'élément du porte-jardiniére qui,.une fois accroché ou suspendu, reçoit la jardinière.
La Fig. 1 représente un porte-jardiniére à éléments soudés, composé d'une barre d'appui A et de deux crochets B et C.
La Fig. 2 représente une pièce d'assemblage.
La Fig. 3 représente un porte-jardiniére replié, muni de ses pièces d'assemblage F et G.
La Fig. 4 représente un porte-jardiniére réalisé en cro-K L chets unitaires, munis chacun de leur barre d'appui et .
La Fig. 5 représente une configuration possible de barre d'appui simple avec blocage.facultatif sur les piéces d'assemblage.
La Fig. 6 représente une configuration possible de barres d'appui doubles avec pièce de blocage facultatif en H.

Une même monture peut donc comporter plusieurs barres d'appui, et le nombre de crochets n'est pas nécessairement limité à deux sur la même barre d'appui. Plusieurs barres d'appui supposent une pièce d'assemblage conçue à cet effet, sans altération du principe même de la piéce: il suffira d'ajouter un élément du type E ( Fig. 2 ) par exemple.

Dans le but de simplifier l'exposé, aussi bien que 1' Abrégé et les Revendications, il sera fait état d'une monture type comportant deux crochets et une seule barre d'appui.

Le systéme objet principal du présent brevet consiste -en une piéce d'assemblage composée de deux profilés semi-rigides ( Fig. 2 ), de quelque section que ce soit, en principe orthogonaux, solidaires ou rendus solidaires l'un de l'autre, à l'intérieur desquels sont engagés ou emboîtés les éléments du porte-jardiniére. Ici la barre d'appui est enfilée en E et le crochet est emboîté en D. Le repliement des crochets ne présente pas de difficulté et le réglage de l'écart entre les crochets s'effectue par coulissage le long de la barre d'appui.

Une telle piéce peut être réalisée en matière plastiqué.

Des crochets, munis chacun de leur barre d'appui, peuvent constituer des éléments indépendants que l'on peut ou non raccorder les uns aux autres ( Fig. 4 ).

Toute pièce décorative ou utilitaire peut être ajoutée ou incorporée aux éléments constitutifs du porte-jardiniére, et celui-ci peut être réalisé en quelque matériau que ce soit, ou combinaison de matériaux divers. Les crochets peuvent recevoir toute autre forme, fonction de leur utilisation ou de leur aspect, que celle dessinée pour illustrer la description. Il en va de même pour la barre d'appui.

Préférentiellement utilisée en tant que porte-jardiniére, la monture décrite peut l'être aussi pour supporter ou présenter tout autre objet ( une planche pour former une éta- gére par exemple ). Elle peut être utilisée en crochet unitaire et ce crochet, muni d'une barre d'appui appropriée, peut être adapté dans sa forme aux nécessités de son emploi.

## Revendications

1 .- Dispositif permettant l'assemblage des éléments ( crochets et barres d'appui, quelque soit la forme utilitaire ou décorative de ceux-ci) constituant un porte-jardiniére, dispositif caractérisé par l'emploi d'une ou plusieurs piéces d'assemblage ( fonction du nombre de crochets rattachés à la barre d'appui) formant pince, coulisseau, etc..., ces piéces étant réalisées par deux profilés semi-rigides, solidaires ou rendus solidaires l'un de l'autre, à l'intérieur desquels sont insérés ou engagés les éléments du porte-jardiniére.

2. Dispositif selon la revendication 1 caractérisé par le fait que la piéce d'assemblage, en raison de la faculté qu' elle offre de permettre le coulissage ou l'emboîtage ( ou l'un et l'autre ) des éléments du porte-jardinière, rend possible, hors service, le repliement du crochet sur la barre d'appui, ainsi que, en service, le réglage de l'écartement entre les crochets.

3 .- Dispositif selon la revendication 1 caractérisé par le fait que les crochets, munis chacun de leur barre d'appui, peuvent constituer des éléments indépendants que l'on peut ou non raccorder les uns autres.
